# EUROPÄISCHE PATENTSCHRIFT

(11) **EP 3 197 744 B1**
(45) Veröffentlichungstag und Bekanntmachung des Hinweises auf die Patenterteilung: **03.10.2018**
(21) Anmeldenummer: 15787954.5
(22) Anmeldetag: 26.10.2015
(51) Int. Cl.: B61L 23/08, B61L 27/00, B61L 27/04, B61L 15/00, B61L 23/14, B61L 25/02

(54) **VERFAHREN ZUM DURCHFÜHREN EINES AUTOMATISCHEN ZUGVERKEHRS UND ZUGVERKEHRSSYSTEM ZUM DURCHFÜHREN EINES AUTOMATISCHEN ZUGVERKEHRS**
METHOD FOR IMPLEMENTING AUTOMATIC RAILWAY TRAFFIC, AND RAILWAY TRAFFIC SYSTEM FOR IMPLEMENTING AUTOMATIC RAILWAY TRAFFIC
PROCÉDÉ POUR FAIRE CIRCULER DES TRAINS AUTOMATIQUEMENT ET SYSTÈME DE CIRCULATION DE TRAINS DESTINÉ À FAIRE CIRCULER DES TRAINS AUTOMATIQUEMENT

(30) Priorität: 17.11.2014 DE 102014223429
(43) Veröffentlichungstag der Anmeldung: 02.08.2017
(73) Patentinhaber: Siemens Aktiengesellschaft, 80333 München (DE)
(72) Erfinder: LÜHRS, Peter, 38126 Braunschweig (DE)
(86) Internationale Anmeldenummer: PCT/EP2015/074708
(87) Internationale Veröffentlichungsnummer: WO 2016/078871

(56) Entgegenhaltungen:
- US-A1- 2013 218 375
- US-B1- 8 751 072
- L. Lindqvist ET AL: "Application of communication based Moving Block systems on existing metro lines" In: "Advanced Train Control Systems", 29. Juni 2010 (2010-06-29), WIT Press, XP055126662, ISBN: 978-1-84564-494-9 Bd. 1, Seiten 391-400, Kapitel 4.2.3 - 4.2.5; Seite 62 - Seite 64
- POLLACK M W: "Communications-based signaling: advanced capability for mainline railroads", VEHICULAR TECHNOLOGY CONFERENCE, 1996. MOBILE TECHNOLOGY FOR THE HUMAN RACE., IEEE 46TH ATLANTA, GA, USA 28 APRIL-1 MAY 1996, NEW YORK, NY, USA,IEEE, US, Bd. 3, 28. April 1996 (1996-04-28), Seiten 1599-1603, XP010162625, DOI: 10.1109/VETEC.1996.506097 ISBN: 978-0-7803-3157-0

## Beschreibung

Die Erfindung betrifft ein Verfahren zum Durchführen eines automatischen Zugverkehrs mit einer automatischen Zugsteuerung und Zugsicherung mittels Datenkommunikation zwischen einer Bordeinrichtung jeweils eines automatischen Zuges und einer Streckeneinrichtung.

Verfahren dieser Art sind beispielsweise als CBTC (Communications-Based Train Control)-Verfahren bekannt. Bei diesen bekannten Verfahren werden automatische Zugsteuerungs- und Zugsicherungssysteme eingesetzt, bei denen Fahrerlaubnis und Steuerungsbefehle über eine Datenkommunikation zwischen der Streckeneinrichtung und der Bordeinrichtung erteilt werden; entsprechend sind die Streckeneinrichtung und die Bordeinrichtungen der für einen automatischen Zugverkehr ausgestatteten Züge ausgebildet. So signalisiert ein automatischer Zug ständig jeweils die Position seines frontseitigen Endes und die seines hinteren Endes durch Positionstelegramme an die Streckeneinrichtung. Die Zugenden sind aufgrund der Fahrzeugeigenschafften bekannt und werden durch eine Überwachung der Zugintegrität laufend überwacht.

Das Dokument US 2013/0218375 A1 offenbart ein derartiges Verfahren. Bewegen sich im automatischen Zugverkehr auch lokomotivenbewegte Züge, also spezielle Züge, bei denen z.B. eine Lokomotive ohne übernommene Information darüber, dass sie entweder angehängte Wagen zieht, im Schubbetrieb Wagen vor sich her schiebt oder allein fährt und auf denen auch keine Information über die Zugintegrität vorliegt, dann dürfen solche Züge nur in einem eingeschränkten Modus fahren, was den Verkehr mit den automatischen Zügen behindert.

Der Erfindung liegt die Aufgabe zugrunde, ein Verfahren der eingangs angegebenen Art so auszugestalten, dass möglichst viele lokomotivenbewegte Züge ohne eine nennenswerte Verminderung der Leistungsfähigkeit des Verkehrs mit automatischen Zügen zusammen mit den automatischen Zügen verkehren können.

Zur Lösung dieser Aufgabe werden bei einem Verfahren der oben angegebenen Art erfindungsgemäß bei Verwendung eines lokomotivenbewegten Zuges mit Aussendung eines die frontseitige Position der Lokomotive des lokomotivenbewegten Zuges bezeichnenden Positionssignals auf ein Positionssignal hin von der Streckeneinrichtung der Lokomotive eine frontseitige, löschbare Verkehrseinschränkungsmarke zugeordnet, wodurch die sich jeweils nach vorn von der Verkehrseinschränkungsmarke erstreckenden Teile eines von dem lokomotivenbewegten Zug befahrenen und von der Streckeneinrichtung als besetzt gemeldeten Gleisabschnitts als besetzt behandelt werden und die Verkehrseinschränkungsmarke unter Zulassung einer Weiterfahrt des lokomotivenbewegten Zuges gelöscht wird, wenn beim Eintreffen der Lokomotive an der Grenze des Gleisabschnitts der folgende Gleisabschnitt frei ist.

Die Erfindung trägt dabei dem Umstand Rechnung, dass lokomotivenbewegte Züge unterschiedlich zusammen gestellt sein können; beispielsweise kann die Lokomotive angehängte Wagen ziehen oder im Schubbetrieb Wagen vor sich her schieben; auch ein Betrieb mit der Lokomotive allein ergibt sich öfter. Lokomotivenbewegte Züge dürfen bei einem automatischen Zugverkehr nur in einem eingeschränkten Modus mit einem Zugführer verkehren und kommen deshalb nicht dafür in Frage, sie in einen automatischen Zugverkehr zu integrieren. Dies gilt nun erfindungsgemäß nicht mehr für lokomotivenbewegte Züge, bei den an die Lokomotive Wagen angehängt sind oder die aus der Lokomotive allein bestehen. Die Erfindung schafft nämlich die vorteilhafte Möglichkeit, nur die im ziehenden Betrieb befindlichen, lokomotivenbewegten Züge und Lokomotiven allein auf einfache Weise in den automatischen Zugverkehr zu integrieren, indem dem lokomotivenbewegten Zug von der Streckeneinrichtung eine Verkehrsbeschränkungsmarke zugeordnet wird, mit der beim Erreichen eines Gleisabschnittsübergangs festgestellt wird, ob der folgende Gleisabschnitt frei ist; der lokomotivenbewegte Zug kann im automatischen Betrieb weiter fahren. Bei einem Schubbetrieb wäre der folgende Gleisabschnitt durch die geschobenen Wagen bereits besetzt und ein solcher Zug müsste im eingeschränkten Fahrmodus verbleiben.

Es wird ferner als vorteilhaft erachtet, wenn bei dem erfindungsgemäßen Verfahren von der Streckeneinrichtung nach Löschen der Verkehrseinschränkungsmarke eine Fahrerlaubnis zur Bordeinrichtung der Lokomotive des lokomotivenbewegten Zuges gesendet wird, woraufhin mittels der Bordeinrichtung ein Betriebsartwechsel vorgenommen wird. Dabei kann hinsichtlich des lokomotivenbewegten Zuges ein Betriebsartwechsel auf ein CBTC (Communications-Based Train Control)-Verfahren vorgenommen werden.

Die Erfindung betrifft ferner ein Zugverkehrssystem zum Durchführen eines automatischen Zugverkehrs mit einer automatischen Zugsteuerung und Zugsicherung mittels Datenkommunikation zwischen einer Bordeinrichtung jeweils eines automatischen Zuges und einer Streckeneinrichtung und stellt sich die Aufgabe, ein solches System so auszubilden, dass möglichst viele lokomotivenbewegte Züge ohne nennenswerte Verminderung der Leistungsfähigkeit des Verkehrs mit automatischen Zügen zusammen mit den automatischen Zügen verkehren können.

Zur Lösung dieser Aufgabe ist ein Zugverkehrssystem der oben angegebenen Art vorgesehen, bei dem erfindungsgemäß die Streckeneinrichtung geeignet ist, auf ein Positionssignal einer zum Aussenden eines die frontseitige Position der Lokomotive bezeichnenden Positionssignals vorgesehenen Lokomotive eines lokomotivenbewegten Zuges hin der Lokomotive eine frontseitige, löschbare Verkehrseinschränkungsmarke zuzuordnen, wodurch die sich jeweils nach vorn von der Verkehrseinschränkungsmarke erstreckenden Teile eines von dem lokomotivenbewegten Zug befahrenen und von der Streckeneinrichtung als besetzt gemeldeten Gleisabschnitts als besetzt behandelt werden und die Verkehrseinschränkungsmarke unter Zulassung des Betriebs des lokomotivenbewegten Zuges als automatischer Zug gelöscht wird, wenn beim Eintreffen der Lokomotive an der Grenze des Gleisabschnitts der folgende Gleisabschnitt frei ist.

Mit dem erfindungsgemäßen Zugverkehrssystem ergeben sich sinngemäß die gleichen Vorteile, wie sie oben zum erfindungsgemäßen Verfahren angeführt sind.

Ferner erscheint es vorteilhaft, wenn die Streckeneinrichtung geeignet ist, nach Löschen der Verkehrseinschränkungsmarke eine Fahrerlaubnis zur Bordeinrichtung des lokomotivenbewegten Zuges zu senden, und die Bordeinrichtung geeignet ist, daraufhin einen Betriebsartwechsel vorzunehmen.

Dabei wird es als vorteilhaft angesehen, wenn die Bordeinrichtung geeignet ist, hinsichtlich des lokomotivenbewegten Zuges einen Betriebsartwechsel auf ein CBTC (Communications-Based Train Control)-Verfahren vorzunehmen, wodurch der lokomotivenbewegte Zug gut an das jeweilige Zugverkehrssystem anpassbar ist.

Zur weiteren Erläuterung der Erfindung ist in
- Fig. 1: ein Ausschnitt aus einem Gleis eines Zugverkehrssystem mit einem lokomotivenbewegten Zug in einer Position auf einem Gleisabschnitt nach Zuordnung von Dauer- und Verkehrsbeschränkungsmarke, in
- Fig. 2: derselbe Ausschnitt aus dem Gleis mit dem lokomotivenbewegten Zug im ziehenden Betrieb an einem Gleisabschnittsübergang und in
- Fig. 3: derselbe Ausschnitt aus dem Gleis mit dem lokomotivenbewegten Zug im Schubbetrieb an demselben Gleisabschnittsübergang
dargestellt.

Die Figur 1 zeigt einen Ausschnitt 1 aus einem Gleis eines automatischen Zugverkehrssystems. Der Gleisausschnitt 1 umfasst einen Gleisabschnitt 2, einen Gleisabschnitt 3 und einen Gleisabschnitt 4. Auf dem Gleisabschnitt 3 befindet sich ein lokomotivenbewegter Zug 5, der aus einer Lokomotive 6 mit im dargestellten Ausführungsbeispiel 3 angehängtem Wagen 7 besteht. Der Zug 5 ist von einer Streckeneinrichtung 8 bereits als ein lokomotivenbewegter Zug identifiziert worden, was auf ein Positionssignal P zurückgeht, dass von der Lokomotive 6 ausgesendet wird bzw. von deren nicht gezeigter Bordeinrichtung. Dieses Positionssignal P ist von der Streckeneinrichtung 8 als ein Signal der Lokomotive 6 eigestuft worden, weil es eine Struktur aufweist, die es von Signalen übriger, in der Figur 1 nicht dargestellter automatischer Züge unterscheidet.

Auf das Positionssignal P hin ist von der Streckeneinrichtung 8 der Lokomotive 6 eine Dauermarke S1 zugeordnet worden, wodurch der Zug 5 als lokomotivenbewegter Zug in das automatische Zugverhehrssystem integriert worden ist. Außerdem ist von der Streckeneinrichtung 8 der Lokomotive 6 eine Verkehrseinschränkungsmarke S2 zugeteilt worden, die dem frontseitigen Ende 9 der Lokomotive 6 zugeordnet ist.

Aufgrund der Dauermarke S1 und der Verkehrseinschränkungsmarke S2 ist von der Streckeneinrichtung 8 der ganze Gleisabschnitt 3 als besetzt markiert worden, was in dem Zustandsbalken durch eine Linksschraffur gekennzeichnet ist. Hieraus ist auch die allgemeine Vorgehensweise erkennbar, wonach von den Marken S1 und S2 bis zu von der Streckeneinrichtung 8 physikalisch frei gemeldeten Gleisabschnitten alles als belegt angezeigt wird. So sind im dargestellten Ausführungsbeispiel die Gleisabschnitte 2 und 4 durch streckenseitige Gleisfreimeldungseinrichtungen als frei gemeldet - Rechtsschraffur im Zustandsbalken der Fig. 1. Der Zustandsbalken 12 gibt also die Belegung der Gleisabschnitte aus der Sicht der Streckeneinrichtung wieder.

Mittels eines weiteren, unteren Zustandsbalkens 13 ist in Fig. 1 die Freimeldung durch die Streckeneinrichtung 8 bzw. ihre Gleisfreimeldeeinrichtungen gezeigt.

Bewegt sich der lokomotivenbewegte Zug 5 in Fahrtrichtung F, dann erreicht die Front 9 seiner Lokomotive 6 einen Gleisabschnittsübergang 11, was in Fig. 2 dargestellt ist. Die Streckeneinrichtung 8 erfasst in dieser Position des Zuges 5, dass der Gleisabschnitt 2 frei ist und löscht daraufhin die Verkehrseinschränkungsmarke S2. Der lokomotivenbewegte Zug 5 ist damit nur noch mit der Dauermarke S1 versehen. Der lokomotivenbewegte Zug 5 kann somit seine Fahrt fortsetzen wie ein automatischer Zug. Die Streckeneinrichtung wird dem Zug in diesem Fall eine Fahrerlaubnis erteilen.

In Figur 3 ist dargestellt, dass ein lokomotivenbewegter Zug 20 im Schiebebetrieb arbeitet, in dem eine Lokomotive 21 Wagen 22 schiebt. Mit F ist wiederum die Fahrtrichtung des lokomotivenbewegten Zuges 20 bezeichnet. Erreicht die Front 23 der Lokomotive 21 den Gleisabschnittsübergang 11, dann stellt die Streckeneinrichtung 8 fest, dass der Gleisabschnitt 2 besetzt ist, weil die Lokomotive 21 die Wagen 22 bereits in den Gleisabschnitt 2 geschoben hat. In diesem Falle löscht die Streckeneinrichtung 8 die Verkehrseinschränkungsmarke S2 nicht, und der Zug 20 erhält keine Fahrerlaubnis.

Es ergibt sich somit, dass - in gewünschter Weise - nur lokomotivenbewegte Züge im ziehenden Betrieb oder allein fahrende Lokomotiven in den automatischen Zugverkehr integriert werden, während lokomotivenbewegte Züge im Schubbetrieb im beschränkten Modus verkehren müssen.

## Patentansprüche

1. Verfahren zum Durchführen eines automatischen Zugverkehrs mit einer automatischen Zugsteuerung und Zugsicherung mittels Datenkommunikation zwischen einer Bordeinrichtung jeweils eines Zuges und einer Streckeneinrichtung (8),
**dadurch gekennzeichnet, dass** bei Verwendung eines lokomotivenbewegten Zuges (5) mit Aussendung eines die frontseitige Position der Lokomotive (6) des lokomotivenbewegten Zuges (5) bezeichnenden Positionssignals auf ein Positionssignal (P) hin von der Streckeneinrichtung (8) der Lokomotive (6) eine frontseitige, löschbare Verkehrseinschränkungsmarke (S2) zugeordnet wird, wodurch die sich jeweils nach vorn von der Verkehrseinschränkungsmarke (S2 erstreckenden Teile eines von dem lokomotivenbewegten Zug (5) befahrenen und von der Streckeneinrichtung (8) als besetzt gemeldeten Gleisabschnitts (3) als besetzt behandelt werden und die Verkehrseinschränkungsmarke (S2) unter Zulassung einer Weiterfahrt des lokomotivenbewegten Zuges (5) gelöscht wird, wenn beim Eintreffen der Lokomotive (6) an der Grenze des Gleisabschnitts (3) der folgende Gleisabschnitt (2) frei ist.

2. Verfahren nach Anspruch 1,
**dadurch gekennzeichnet, dass**
eine Verkehrseinschränkungsmarke (S2) verwendet wird, mittels der der sich nach vorn erstreckende Teil des Gleisabschnitts (3) als mit einem unerfassten Zug besetzt bezeichnet wird.

3. Verfahren nach Anspruch 1 oder 2,
**dadurch gekennzeichnet, dass**
von der Streckeneinrichtung (8) nach Löschen der Verkehrseinschränkungsmarke eine Fahrerlaubnis zur Bordeinrichtung der Lokomotive (6) des lokomotivenbewegten Zuges (5) gesendet wird, woraufhin mittels der Bordeinrichtung ein Betriebsartwechsel vorgenommen wird.

4. Verfahren nach Anspruch 3,
**dadurch gekennzeichnet, dass** hinsichtlich des lokomotivenbewegten Zuges ein Betriebsartwechsel auf ein CBTC (Communications-Based Train Control)-Verfahren vorgenommen wird.

5. Automatisches Zugverkehrssystem zum Durchführen eines automatischen Zugverkehrs mit einer automatischen Zugsteuerung und Zugsicherung mittels Datenkommunikation zwischen einer Bordeinrichtung jeweils eines automatischen Zuges und einer Streckeneinrichtung (8),
**dadurch gekennzeichnet, dass**
die Streckeneinrichtung (8) geeignet ist, auf ein Positionssignal (P) einer zum Aussenden eines die frontseitige Position einer Lokomotive (6) bezeichnenden Positionssignals (P) vorgesehenen Lokomotive (6) auf ein Positionssignal (P) hin der Lokomotive (6)eine frontseitige, löschbare Verkehrseinschränkungsmarke (S2) zuzuordnen, wodurch die sich jeweils nach vorn von der Verkehrseinschränkungsmarke (S2) erstreckenden Teile eines von dem lokomotivenbewegten Zug (6) befahrenen und von der Streckeneinrichtung als besetzt gemeldeten Gleisabschnitts (3) als besetzt behandelt werden und die Verkehrseinschränkungsmarke (S2) unter Zulassung des Betriebs des lokomotivenbewegten Zuges (5) als automatischer Zug gelöscht wird, wenn beim Eintreffen der Lokomotive (6) an der Grenze des Gleisabschnitts (2) der folgende Gleisabschnitt (2) frei ist.

6. Zugverkehrssystem nach Anspruch 5,
**dadurch gekennzeichnet, dass**
die Streckeneinrichtung (8) geeignet ist, eine Verkehrseinschränkungsmarke (S2) zu erzeugen, mittels der der sich nach vorn erstreckende Teil des Gleisabschnitts (3) als mit einem unerfassten Zug besetzt bezeichnet wird.

7. Zugverkehrssystem nach Anspruch 5 oder 6,
**dadurch gekennzeichnet, dass**
die Streckeneinrichtung (8) geeignet ist, nach Löschen der Verkehrseinschränkungsmarke (S2) eine Fahrerlaubnis zur Bordeinrichtung des lokomotivenbewegten Zuges (5) zu senden, und die Bordeinrichtung geeignet ist, daraufhin einen Betriebsartwechsel vorzunehmen.

8. Zugverkehrssystem nach Anspruch 7,
**dadurch gekennzeichnet, dass**
die Bordeinrichtung geeignet ist, hinsichtlich des lokomotivenbewegten Zuges einen Betriebsartwechsel auf ein CBTC (Communications-Based Train Control)-Verfahren vorzunehmen.

## Claims

1. Method for implementing automatic railway traffic with an automatic train controller and train protection by means of data communication between a piece of on-board equipment of each train and a piece of trackside equipment (8),
**characterised in that** when using a train (5) moved by a locomotive with the transmission of a position signal, which indicates the front-side position of the locomotive (6) of the train (5) moved by a locomotive, a position signal (P) prompts a front-side, deletable traffic restriction mark (S2) to be assigned to the locomotive (6) by the trackside equipment (8), whereby the parts extending forward from the traffic restriction mark (S2) in each case of a track section (3) which is travelled along by the train (5) moved by a locomotive and is reported as occupied by the trackside equipment (8) are treated as occupied and the traffic restriction mark (S2) is deleted, permitting a further travel of the train (5) moved by a locomotive if, once the locomotive (6) has arrived at the limit of the track section (3), the following track section (2) is free.

2. Method according to claim 1,
**characterised in that**
a traffic restriction mark (S2) is used, by means of which the part of the track section (3) extending forward is indicated as occupied by an undetected train.

3. Method according to claim 1 or 2,
**characterised in that**,
after deleting the traffic restriction mark, the trackside equipment (8) sends a movement authority to the on-board equipment of the locomotive (6) of the train (5) moved by a locomotive, whereupon a change of operating mode is undertaken by means of the on-board equipment.

4. Method according to claim 3,
**characterised in that**
with respect to the train moved by a locomotive, a change in operating mode to a CBTC (Communications-Based Train Control) method is undertaken.

5. Automatic railway traffic system for implementing automatic railway traffic with an automatic train controller and train protection by means of data communication between a piece of on-board equipment of each automatic train and a piece of trackside equipment (8),
**characterised in that**
the trackside equipment (8) is suitable for, as a response to a position signal (P) of a locomotive (6) provided for transmitting a position signal (P) indicating the front-side position of a locomotive (6), assigning the locomotive (6) a front-side, deletable traffic restriction mark (S2), whereby the parts extending forward from the traffic restriction mark (S2) in each case of a track section (3) which is travelled along by the train (6) moved by a locomotive and is reported as occupied by the trackside equipment are treated as occupied and the traffic restriction marks (S2) are deleted, permitting the operation of the train (5) moved by a locomotive as an automatic train if, once the locomotive (6) has arrived at the limit of the track section (2), the following track section (2) is free.

6. Railway traffic system according to claim 5,
**characterised in that**
the trackside equipment (8) is suitable for generating a traffic restriction mark (S2), by means of which the part of the track section (3) extending forward is indicated as occupied by an undetected train.

7. Railway traffic system according to claim 5 or 6,
**characterised in that**
the trackside equipment (8) is suitable for sending a movement authority to the on-board equipment of the train (6) moved by a locomotive after deleting the traffic restriction mark (S2), and the on-board equipment is suitable for implementing a change in operating mode as a result.

8. Railway traffic system according to claim 7,
**characterised in that**
the on-board equipment is suitable for implementing a change in operating mode to a CBTC (Communications-Based Train Control) method with respect to the train moved by a locomotive.

## Revendications

1. Procédé pour faire circuler des trains automatiquement, comprenant une commande automatique de trains et un arrêt automatique de trains au moyen d'une communication de données entre un dispositif de bord respectivement d'un train et un dispositif (8) de voie,
**caractérisé en ce que**, lorsqu'il est utilisé un train (5) mis en mouvement par une locomotive à émission d'un signal (P) de position indiquant la position du côté avant de la locomotive (6) du train (5) mis en mouvement par la locomotive, il est associé, sur un signal (P) de position, à partir du dispositif (8) de voie de la locomotive (6), un repère (S2) de restriction du trafic du côté avant effaçable, grâce à quoi les parties, s'étendant vers l'avant du repère (S2) de restriction de trafic, d'un tronçon (3) de voie parcouru par le train (5) mis en déplacement par la locomotive et annoncé comme occupé par le dispositif (8) de voie, sont traitées comme occupées et le repère (S2) de restriction de trafic est effacé, en autorisant le train (5) mis en mouvement par la locomotive à continuer son déplacement si, lorsque la locomotive (6) arrive à la limite du tronçon (3) de voie, le tronçon (2) de voie suivant est libre.

2. Procédé suivant la revendication 1,
**caractérisé en ce que**
l'on utilise un repère (S2) de restriction de trafic, au moyen duquel la partie s'étendant vers l'avant du tronçon (3) de voie est indiquée comme occupée par un train non détecté.

3. Procédé suivant la revendication 1 ou 2,
**caractérisé en ce qu'**
il est émis par le dispositif (8) de voie, après effacement du repère de restriction de trafic, une autorisation de déplacement vers le dispositif de bord de la locomotive (6) du train (5) mis en mouvement par la locomotive, puis un changement de type de fonctionnement est effectué au moyen du dispositif de bord.

4. Procédé suivant la revendication 3,
**caractérisé en ce que**
en ce qui concerne le train mis en mouvement par la locomotive, on effectue un changement de type de fonctionnement en passant à un procédé CBTC (Communications-Based Train Control).

5. Système pour faire circuler des trains automatiquement, pour effectuer un trafic de trains automatique, comprenant une commande automatique de trains et un arrêt automatique de trains au moyen d'une communication de données entre un dispositif de bord respectivement d'un train automatique et un dispositif (8) de voie,
**caractérisé en ce que**
le dispositif (8) de voie est propre, sur un signal (P) de position d'une locomotive (6) prévue pour émettre un signal (P) de position indiquant la position du côté avant d'une locomotive (6), à associer à un signal (P) de position de la locomotive (6), un repère (S2) de restriction de trafic du côté avant effaçable, grâce à quoi les parties, s'étendant vers l'avant du repère (S2) de restriction de trafic, d'un tronçon (3) de voie parcouru par le train (5) mis en déplacement par la locomotive et annoncé comme occupé par le dispositif (8) de voie, sont traitées comme occupées et le repère (S2) de restriction de trafic est effacé, en autorisant le train (5) mis en mouvement par la locomotive à continuer son déplacement si, lorsque la locomotive (6) arrive à la limite du tronçon (3) de voie, le tronçon (2) de voie suivant est libre.

6. Système pour faire circuler des trains suivant la revendication 5,
**caractérisé en ce que**
le dispositif (8) de voie est propre à produire un repère (S2) de restriction du trafic, au moyen duquel la partie, s'étendant vers l'avant, du tronçon (8) de voie, est indiquée comme occupée par un train non détecté.

7. Système pour faire circuler des trains suivant la revendication 5 ou 6,
**caractérisé en ce que**
le dispositif (8) de voie est propre, après effacement du repère (S2) de restriction de trafic, à envoyer une autorisation de déplacement au dispositif de bord du train (5) mis en mouvement par la locomotive et le dispositif de bord est propre à effectuer ensuite un changement de type de fonctionnement.

8. Système pour faire circuler des trains suivant la revendication 7,
**caractérisé en ce que**
le dispositif de bord est propre, en ce qui concerne le train mis en mouvement par la locomotive, à effectuer un changement de type de fonctionnement pour passer à un procédé CBTC (Communications-Based Train Control).
